# EUROPÄISCHE PATENTSCHRIFT

(11) **EP 0 216 121 B1**
(45) Veröffentlichungstag und Bekanntmachung des Hinweises auf die Patenterteilung: **05.04.1989**
(21) Anmeldenummer: 86111338.9
(22) Anmeldetag: 16.08.1986
(51) Int. Cl.: B65H 54/30

(54) **Verfahren und Einrichtung zum Bilden von Kreuzspulen**
Method and device for forming crossed bobbins
Méthode et dispositif pour former des bobines croisées

(30) Priorität: 30.08.1985 CH 3759/85
(43) Veröffentlichungstag der Anmeldung: 01.04.1987
(73) Patentinhaber: MASCHINENFABRIK RIETER AG, CH-8406 Winterthur (CH)
(72) Erfinder: Graf, Felix, CH-8400 Winterthur (CH); Schneeberger, Ruedi, CH-8472 Seuzach (CH); Symon, Georg, CH-8400 Winterthur (CH)

(56) Entgegenhaltungen:
- AT-B- 249 559
- CH-A- 427 589
- CH-A- 437 073
- DD-A- 118 840
- DE-A- 2 735 974
- DE-A- 3 436 455
- DE-B- 2 040 479
- US-A- 2 950 068

## Beschreibung

Die vorliegende Erfindung bezieht sich auf ein Verfahren zum Aufwickeln von Fäden zu Kreuzspulen gemäss dem Oberbegriff des Patentanspruchs 1 und auf eine diesem Zweck dienende Vorrichtung gemäss dem Oberbegriff des Patentanspruchs 2.

Die deutsche Offenlegungsschrift DE 3 436 455 A1 zeigt eine Aufspulmaschine, gemäss welcher bei dem von einer Changiereinrichtung bewegten Faden in den Endbereichen des Fadenquerhubs die Verzögerung und/oder Beschleunigung der Fadenbewegung vermindert wird. In erwähnten Ausführungsformen geschieht dies durch Vorsehen eines Luftpolsters bzw. eines geeigneten Luftstrahls.

Aus der AT-B 248 559 ist es bekannt, den Faden durch pneumatische Changierung direkt abzulegen, wobei allerdings eine schleifende Umlenkung des Fadens erfolgt, was bei den heutigen hohen Aufspulgeschwindigkeiten von 8000 und mehr m/min zu unzulässigen Reibungswärmeschäden durch Verschmelzung von Filamenten von Kunstfasergarnen führen würde.

Die allgemein bekannten Aufspuleinrichtungen haben den Nachteil, dass das über die Changiereinrichtung laufende Fadenstück dem hin- und hergehenden Changierorgan wegen dessen sehr hohen Geschwindigkeit nicht vollständig zu folgen vermag. Darunter leidet, als Folge von auftretenden Fadenspannungsschwankungen, die Genauigkeit der Ablage des Fadens auf die aufzuwickelnde Spule. Als Folge davon können auf dieser Wülste und sogenannte Spannfäden entstehen. Auch ist der Umkehrpunkt des Fadens auf der Spule ungenau und wird der optimale Kreuzungswinkel nicht erhalten.

Zur Vermeidung dieser Nachteile ist es bekannt, eine sogenannte Doppelchangierung vorzunehmen, d.h. einer Hauptchangiereinrichtung eine Vorchangierungseinrichtung vorzuschalten. Eine solche ist beispielsweise in der deutschen Auslegeschrift 2 040 479 gezeigt. Die meisten der bekannten Hauptchangiereinrichtungen benützen eine Nutenwalze zum Erzeugen der Changierbewegung, d.h. der seitlichen Hin- und Herbewegung des Fadens. Dabei läuft der aufzuwickelnde Faden in einer Führungsnut, welche auf der ganzen Breite der Oberfläche der Walze oder zumindest in ihren beiden Endzonen angebracht ist, schraubenförmig auf dieser verläuft und an den Walzenenden Umkehrstellen besitzt. Durch diese Nut wird bei rotierender Walze ein in die Nut eingelegter Faden dauernd hin und her bewegt. Als Vorchangiereinrichtung wird meistens ein aus einer geradlinigen Bahn hin- und herbewegter Changierfadenführer, wie im hier erwähnten Fall, verwendet.

Die Verwendung einer solchen Vorchangiereinrichtung ergibt den Vorteil, dass die stets vorhandene Gefahr der Entgleisung des Fadens in den Kreuzungspunkten der Changiernut der Nutenwalze der Hauptchangierung praktisch vollständig beseitigt werden kann. Weiter ergibt sich der Vorteil einer gleichmässigeren Spannung des aufzuwickelnden Fadens als dies beim Fehlen einer solchen Einrichtung der Fall ist. Die Vorchangierung übernimmt im wesentlichen die Kraftleistung, welche durch die Beschleunigungen und die Verzögerungen des Fadens und wegen dessen Reibung über dem ganzen Changierweg, vor allem in der Nut, bedingt ist. Damit muss diese Kraftleistung nicht mehr durch die Hauptchangiereinrichtung aufgebracht werden und wird die durch diese erfolgende Fadenablage genauer ausgeführt.

Solche Vorchangiereinrichtungen weisen rasch bewegte, mechanische Teile auf und haben deshalb den Nachteil, im Betrieb einer Abnützung zu unterliegen. Auch üben sie eine Reibung und Schabwirkung auf den Faden aus. Zudem kann der Faden hängen bleiben oder aus der Nut herausspringen.

Bezüglich der in den erstgenannten Veröffentlichungen erwähnten Aufspulmaschinen ist festzustellen, dass sich diese von einer Doppelchangierung wesentlich unterscheiden, da die gezeigten Einrichtungen nur in den Endbereichen des Fadenhubs auf den Faden einwirkt. Diese Einrichtungen übernehmen somit die für den Faden aufzuwendende Transportarbeit nur zu einem unbedeutenden Teil. Somit weisen die Aufspulmaschinen dieser erstgenannten Veröffentlichungen die sich bei einer Doppelchangierung ergebenden Vorteile nicht auf.

Gemäss vorliegender Erfindung. sollen sowohl die Vorteile der Doppelchangierung erhalten als auch die mit der Vorchangiereinrichtung gemäss der erwähnten Offenlegungsschrift behafteten Nachteile vermieden werden. Das Verfahren gemäss vorliegender Erfindung weist die im kennzeichnenden Teil des Anspruchs 1 und die Vorrichtung die im kennzeichnenden Teil des Anspruchs 2 angegebenen Merkmale auf. Die Erfindung besitzt somit die Vorteile, dass der Faden zum Zwecke der Ablenkung in der Vorchangiereinrichtung praktisch mit keinen festen Teilen in Berührung kommt und somit praktisch keiner Beschädigung ausgesetzt ist. Er bewegt sich im durch die Führungsglieder gebildeten Spalt in einer Art von Luftkissen. Für die Ablenkung muss kein fester Körper und müssen somit nur kleine Massen (Luft) bewegt werden. Somit ist für die Erzeugung der Changierbewegung des Fadens praktisch keine Abnützung und kein Verschleiss von Teilen vorhanden. Schliesslich kann der Faden in der Vorchangiereinrichtung nicht hängen bleiben.

Im folgenden sei die Erfindung anhand von Ausführungsbeispielen und der Zeichnung näher erläutert. In der letzteren ist
Fig. 1 eine Ansicht einer erfindungsgemässen Aufspurvorrichtung von der Seite.
Fig. 2 ein Querschnitt der in Fig. 1 gezeigten Vorchangiereinrichtung entlang der Linie 11...11 und sind
Fig. 3 und 4 Querschnitte weiterer Ausführungsformen von Vorchangiereinrichtungen der erfindungsgemässen Vorrichtung.

Gemäss Fig. 1 läuft ein aufzuwickelnder Faden 11 von einem als Öse ausgebildeten, feststehenden Fadenführer 12 zu einem als beweglicher Fadenführer ausgebildeten Changiermittel 13 einer Hauptchangiereinrichtung 14. Fadenführer 12 und Changiereinrichtung 14 sind von einer Tragsäule 15 getragen. Es ist ein in Fig. 1 von der Changiereinrichtung 14 verdeckter Dorn vorgesehen, welcher zum Aufwickeln des Fadens 11 zu einer Kreuzspule 16 dient. Der Dorn ist von einem Maschinenteil 17 getragen und in Abhängigkeit des Spulendurchmessers in horizontaler Richtung verstellbar, damit ihr Abstand von der Changiereinrichtung 14 während des Aufspulvorgangs dauernd gleich bleibt. Das Changiermittel 13, das sich im Betrieb, wie durch die zwei Pfeile 18 angedeutet, hin und her bewegt, bewirkt die gewünschte, kreuzweise Ablage des Fadens 11 auf der Spule 16. Zum Bewegen des Changiermittels 13 kann dieses mit der schraubenförmig gewundenen Nut einer rotierbaren Nutenwalze in an sich bekannter Art gekoppelt werden. Die maximalen, seitlichen Bewegungen des changierenden Fadens 11 sind durch die strichpunktierten Linien 19 gezeigt.

Zusätzlich ist noch eine Vorchangiereinrichtung 20 vorgesehen. Diese ist im Querschnitt der Fig. 2 in etwas grösserem Massstab als in Fig. 1 gezeichnet. Sie weist zwei Führungsglieder 21, 22 auf, welche durch zwei zueinander parallele, langgestreckte Platten gebildet sind, welche zusammen einen Spalt 23 bilden. In der Platte 21 sind Düsen 24 und 25 vorhanden. Die Düsen 24 sind, gemäss Fig. 2, nach rechts, die Düsen 25 nach links gerichtet. Die Düsen 24, 25 erstrecken sich aus dem Innern des Führungsglieds 21 bis zu dessen den Spalt 23 bildenden Oberfläche, an welcher sie enden. Sie ragen nicht aus dieser Oberfläche heraus und in den Spalt 23 hinein. Sie sind deshalb für den changierenden Faden 23 in keiner Weise hindernd oder störend. Die Blasrichtung sowohl der Düsen 24 als auch der Düsen 25 erfolgt in einem spitzen Winkel zur Längserstreckung des Spaltes 23. In einer Luftleitung 26 ist komprimierte Luft vorhanden. Durch Öffnen und Schliessen der steuerbaren Ventile 27 wird den Düsen 24, 25 wahlweise Luft zugeführt. Dabei wird bei Betätigung der Düsen 24 der quer zu den langgestreckten Platten 21, 22 verlaufende Faden 11, der von den Platten 21, 22 im Spalt 23 geführt ist, gemäss Fig. 2 nach rechts, bei Betätigung der Düsen 25 nach links bewegt. Die Betätigung der Düsen erfolgt über ein Kommandogerät 28, indem dieses beispielsweise mittels elekrischer Signale über elektrische Kabel 29 die Düsen 27 betätigt.

Im Betrieb der gezeigten Aufwickelvorrichtung wird durch Rotation der Spule 16 um ihre Achse der Faden 11 aufgespult. Dabei läuft dieser vom Fadenführer 12 durch den Spalt 23 zwischen den Führungsgliedern 21, 22 und quer zu diesen hindurch und gelangt über das Changiermittel 13 auf die Spule 16. Während des Aufwickelvorgangs bewegt sich das Changiermittel 13 in Richtung der Pfeile 18 hin und her. Dadurch ergibt sich eine Kreuzwicklung, bzw. wird eine Kreuzspule gebildet.

Die Hin- und Herbewegungen des Changiermittels 13 erfolgen mit grosser Geschwindigkeit und sind von hoher Frequenz. Insbesondere im Bereich der äussersten Positionen 19 des Fadens 11 ist dieser sehr grossen Verzögerungen und Beschleunigungen und starken Spannungsschwankungen ausgesetzt. Wie eingangs erwähnt, unterstützt die Vorchangiereinrichtung 20 die durch die Hauptchangiereinrichtung 14 erzeugte Changierbewegung des Fadens 11 und bewirkt einen Ausgleich dieser schwankenden Spannungen des Fadens 11. Sie erlaubt auf diese Weise ein gleichmässigeres Durchlaufen des Fadens 11 durch das Changiermittel 13 und damit ein genaueres Ablegen des Fadens.

Im Betrieb der Spuleinrichtung werden im wesentlichen im Rhythmus der seitlichen Bewegungen der Einrichtung 13 nach rechts auch die nach rechts gerichteten Düsen 24 und bei einer Bewegung des Changiermittels 13 nach links im wesentlichen die nach links gerichteten Düsen 25 betätigt. Dabei müssen natürlich Steuerungen vorgesehen sein, welche ein zeitlich genaues Einstellen der Einsätze der Luftströme in Abhängigkeit der Bewegung des Changiermittels 13 ermöglichen. Es kann sich als vorteilhaft erweisen, die Luftströme nicht nur zeitlich, sondern auch luftmengenmässig zu steuern.

Um ein optimales Zusammenwirken der Changiereinrichtungen 14 und 20 zu erhalten, arbeitet das Kommandogerät 28 in Abhängigkeit der Hin- und Herbewegung des Changierfadenführers 13. Dies geschieht in der gezeigten, beispielsweisen Ausführungsform in der Weise, dass ein Steuermittel 30 von der Bewegungsrichtung und Position des Changiermittels 13 abhängige Signale, wie dies schematisch durch die strichlierte Linie angedeutet ist, dem Kommandogerät 28 zuführt, welches aufgrund dieser Signale Befehle an die Ventile 27 zu deren Betätigung abgibt.

Falls der Faden 11 nicht mittels eines hin und her bewegbaren Fadenführers geführt wird und das Changiermittel z.B. durch eine rotierbare Nutenwalze gebildet ist, in deren Nut der Faden 11 eingelegt ist, so muss das Steuermittel 30 von der Drehbewegung, d.h. von der Anzahl der Umdrehungen und von der winkelmässigen Stellung der Nutenwalze abhängige Signale liefern.

Eine mit Luftantrieb betriebene, gemäss der Erfindung verwendbare Vorchangiereinrichtung ist in ihrer einfachsten Form in Fig. 3 gezeigt. Ein im wesentlichen senkrecht zur Zeichenebene verlaufender Faden 11 ist wiederum durch einen zwischen zwei plattenförmigen Führungsgliedern 31, 32 vorhandenen Spalt 23 durchgeführt. Er wird durch von den Düsen 33, 34 erzeugten, wechselweise in der einen und in der entgegengesetzten Richtung in der Längsrichtung der Führungsglieder 31, 32 blasenden Luftströmen hin und her bewegt. Mittels steuerbarer Ventile 27 wird auch in diesem Beispiel die Luftmenge und die Zeitdauer der Luftströme gesteuert. Diese Ausführungsform der Vorchangiereinrichtung ist vor allem zum Herstellen von Spulen geringer Hublänge geeignet.

Das in Fig. 4 gezeigte Ausführungsbeispiel weist wiederum zwei Führungsglieder 35, 36, welche die Form langgestreckter Platten haben, auf. Im Gegensatz zum Beispiel der Fig. 1 und 2 sind in jeder der Platten 35, 36 Düsen angebracht. In der Platte 35 sind die Düsen 37 gemäss Fig. 4 nach rechts und die Düsen 38 nach links gerichtet. In der Platte 36 sind die nach rechts gerichteten Düsen 39 und die nach links gerichteten Düsen 40 vorgesehen. Die Blasrichtung dieser Düsen 37, 38, 39, 40 bildet ebenfalls einen spitzen Winkel in bezug auf die Längserstreckung des Spaltes 23. Die Luftströmung durch die Düsen wird wiederum durch Ventile geregelt, welche in Fig. 4 jedoch nicht gezeichnet sind. Werden die einander gegenüberliegenden Düsen 37, 39 oder 38, 40 gleichzeitig mit Luft beaufschlagt, so erhält man im Spalt 23 eine in bezug auf die Mittelebene zwischen den Führungsgliedern 35 und 36 symmetrische Luftverteilung, wodurch sich eine optimal leichte Fadenbewegung ergibt. Die hintereinander angeordneten Düsen, wie z.B. die Gruppe der Düsen 37, die Gruppe der Düsen 38, die Gruppe der Düsen 39 oder die Gruppe der Düsen 40 können gegebenenfalls stafettenartig nacheinander betätigt werden. Auf diese Weise kann eine Vorchangiereinrichtung von grosser Länge und damit für Spulen grosser Hublänge erhalten werden.

Die vorliegende Erfindung weist noch einen besonderen Vorteil auf, falls die Hauptchangiereinrichtung auf einer an sich bekannten, durch eine Nutenwalze bewirkten Fadenchangierung beruht. Bei einer solchen kann der Faden fehlerhafterweise aus der Nut herausspringen. Der besondere Vorteil besteht nun darin, dass der Fall nicht eintreten kann, bei welchem der Faden aus seiner Nut herausspringen und sich in die Nut einfädeln könnte, welche ihn entgegengesetzt zu der Richtung bewegen würde, welche der in diesem Augenblick herrschenden Luftströmung in der Hilfschangiereinrichtung 20 entspricht. Dies ist deshalb der Fall, weil die Luftströmung in der Vorchangiereinrichtung den Faden stets in einem merklichen Winkel zu der Nut in der Hauptchangiereinrichtung hält, welche in der diesem Luftstrom entgegengesetzten Richtung wirkt. Andererseits versetzt der Luftstrom den Faden in eine Lage, in der er mehr oder weniger parallel zu der Nut liegt, welche auf den Faden gleichsinnig zu diesem Luftstrom wirkt. Damit ist praktisch nur ein Wiedereinfädeln des Fadens 11 in die richtige Nut möglich und ein Einfädeln in die falsche Nut ausgeschlossen.

Um noch einige Angaben bezüglich der Grössenordnungen zu machen sei erwähnt, dass die Dicke des Spaltes 23 vorteilhafterweise zwischen 0,2 mm und 1,0 mm, insbesondere zwischen 0,3 mm und 0,4 mm und die Breite der Platten zwischen 2 cm und 5 cm liegt. Es ist dabei zu beachten, dass bezüglich der Dicke des Spaltes 23 die Dicke und die Beschaffenheit des aufzuspulenden Fadens mit zu berücksichtigen ist.

## Patentansprüche

1. Verfahren zum Aufwickeln von Fäden zu Kreuzspulen mittels einer Vorchangiereinrichtung (20) und Hauptchangiereinrichtung (14) mit einem bewegten Changiermittel (13), welches einen von einem feststehenden Fadenführer (12) her kommenden Faden (11) führt und auf die Spule (16) ablegt, dadurch gekennzeichnet, dass der aufzuwickelnde Faden (11) in der sich zwischen dem Fadenführer (12) und der Hauptchangiereinrichtung (14) befindlichen Vorchangiereinrichtung (20) quer zu langgestreckten, zueinander parallelen Führungsgliedern (21, 22, 31, 32, 35, 36) durch einen von diesen gebildeten Spalt (23) berührungsfrei hindurchläuft und im Rhythmus der Bewegung des Changiermittels (13) der Hauptchangiereinrichtung (14) zwischen den Führungsgliedern (21, 22, 31, 34, 35, 36) in der Längsrichtung derselben fliessende, zeitlich gesteuerte Luftströme erzeugt werden, welche über dem gesamten Weg der Changierbewegung (19) des Fadens (11) zwischen den Führungsgliedern (21, 22, 31, 32, 35, 36), abwechslungsweise hin und her fliessen und dabei den Faden (11) mitnehmen.

2. Vorrichtung zum Aufwickeln von Fäden zu Kreuzspulen mit einer eine Changierbewegung des aufzuwickelnden Fadens (11) bewirkenden Vor- (20) und Hauptchangiereinrichtung (14), die einem feststehenden Fadenführer (12) nachgeordnet sind, dadurch gekennzeichnet, dass die Vorchangiereinrichtung (20) zwei langgestreckte, zueinander parallele und einen Spalt (23) bildende Führungsglieder (21, 22, 31, 32, 35, 36) umfasst, dass quer zu den letzteren, durch den Spalt (23) hindurch, der aufzuwickelnde Faden (11) berührungsfrei verläuft, dass in beiden Richtungen der Längserstreckung der Führungsglieder (21, 22, 31, 32, 35, 36) gerichtet Luftdüsen (24, 25, 33, 34, 37, 38, 39, 40) zum Erzeugen von Luftströmen vorgesehen sind, welche Luftströme zwischen den Führungsgliedern (21, 22, 31, 32, 35, 36) über dem ganzen Weg der Changierbewegung (19) des Fadens (11) zwischen den Führungsgliedern (21, 22, 31, 32, 35, 36) vorhanden sind und dass ein Steuermittel (28, 30) zum Steuern der Luftdüsen (24, 25, 33, 34, 37, 38, 39, 40) im Rhythmus der Bewegung des Fadenführers (13) der Hauptchangiereinrichtung (14), vorgesehen sind.

3. Vorrichtung nach Patentanspruch 2, dadurch gekennzeichnet, dass die Düsen (24, 25, 37, 38, 39, 40) sich aus dem Innern der Führungsglieder (21, 22, 35, 36) bis zu deren Oberfläche erstrecken und gegen den Spalt (23) hin offen sind, und dass deren Blasrichtung einen spitzen Winkel zur Längsrichtung des Spaltes (23) bildet.

4. Vorrichtung nach Patentanspruch 3, dadurch gekennzeichnet, dass mindestens diejenigen Düsen (24, 25, 37, 38, 39, 40), welche sich im vom Faden bei seiner Changierbewegung überstrichenen Bereich (19) befinden, nicht über die Oberfläche, gegen die hin sie offen sind, herausragen.

5. Vorrichtung nach Patentanspruch 2, dadurch gekennzeichnet, dass jedes der Führungsglieder (21, 22, 31, 32, 35, 36) die Form einer länglichen Platte besitzt und je eine Seitenfläche einer jeden Platte (21, 22, 31, 32, 35, 36) einander zugewandt sind und einen relativ dünnen Spalt (23) miteinander bilden.

6. Vorrichtung nach Patentanspruch 5, dadurch gekennzeichnet, dass die Dicke des Spaltes (23) zwischen 0,2 mm und 1,0 mm, insbesondere zwischen 0,3 mm und 0,4 mm liegt.

7. Vorrichtung nach Patentanspruch 2, dadurch gekennzeichnet, dass sich an jedem der stirnseitigen Enden der Führungsglieder (31, 32) eine Düse (33, 34) befindet.

8. Vorrichtung nach Patentanspruch 2, dadurch gekennzeichnet, dass sich alle Düsen (24, 25) in einem (21) der Führungsglieder (21, 22) befinden.

9. Vorrichtung nach Patentanspruch 2, dadurch gekennzeichnet, dass in beiden Führungsgliedern (35, 36) Düsen (37, 38, 39, 40) vorgesehen sind.

10. Vorrichtung nach Patentanspruch 2, dadurch gekennzeichnet, dass die Luftdüsen (24, 25, 33, 34, 37, 38, 39, 40) durch eine Steuerung (28, 30) zeitlich und luftmengenmässig steuerbar sind, deren Befehle von der Lage des Changiermittels (13) der Hauptchangiereinrichtung (14) abhängig sind.

11. Vorrichtung nach Patentanspruch 10, dadurch gekennzeichnet, dass über dem Changierbereich (19) des Fadens (11) mindestens eine Gruppe von in der gleichen Ablenkungsrichtung des Fadens wirkenden, hintereinander angeordneten Düsen (24, 25, 37, 38, 39, 40) vorgesehen ist, bei welcher die Düsen (24, 35, 37, 38, 39, 40) stafettenweise betätigbar sind.

## Claims

1. Method of winding threads to cross wound packages by means of a preliminary traverse device (20) and a main traverse device (14) with a moveable traverse means (13) which guides a thread (11) coming from a stationary thread guide (12) and lays it on the package (16) characterised in that in the preliminary traverse device (20) located between the thread guide (12) and the main traverse device (14) the thread (11) to be wound up runs in a contact free manner through a gap (23) formed by extended guide members (21, 22, 31, 32, 35, 36), the thread running transverse to the guide members which are arranged parallel to each other, time controlled air streams being generated in tact with the movement of the traverse means (13) of the main traverse device (14), the air streams flowing between the guide members (21, 22, 31, 34, 35, 36) and in the longitudinal direction thereof, the air streams flowing alternately back and forth over the whole extent of the traverse movement (19) of the thread (11) between the guide members (21, 22, 31, 32, 35, 36) and thereby carrying the thread (11) along with them.

2. Device for winding of threads to cross wound packages with a preliminary traverse device (20) and a main traverse device (14) effecting a traverse movement of a thread (11) to be wound, the traverse devices being arranged downstream from a stationary thread guide (12) characterised in that, the preliminary traverse device (20) comprises two extended guide members (21, 22, 31, 32, 35, 36) extending parallel to each other and forming a gap (23), in that the thread (11) to be wound up runs in contact free manner through the gap (23) transverse to the guide members (21, 22, 31, 32, 35, 36), in that air jets (24, 25, 33, 34, 37, 38, 39, 40) for generating air streams are provided and extend in both directions of the longitudinal extension of the guide members (21, 22, 31, 32, 35, 36), the air streams flowing between the guide members (21, 22, 31, 32, 35, 36) over the complete extent of traverse movement (19) of the thread (11) between the guide members (21, 22, 31, 32, 35, 36) and in that a control means (28, 30) is provided for controlling the air jets (24, 25, 33, 34, 37, 38, 39, 40) in tact with the movement of the thread guide (13) of the main traverse device (14).

3. Device according to claim 1 characterised in that the jets (24, 25, 37, 38, 39, 40) extend from the interior of the guide members (21, 22, 35, 36) to their surfaces and are open towards the gaps (23) and in that their direction of flow forms an acute angle to the longitudinal direction of the gap (23).

4. Device according to claim 3, characterised in that at least those jets (24, 25, 37, 38, 39, 40) located in the region (19) traversed by the thread in the course of its traverse movement do not project beyond the surface towards which they are open.

5. Device according to claim 2 characterised in that each guide member (21, 22, 31, 32, 35, 36) has the form of an elongated plate and that respective side surfaces of each plate (21, 22, 31, 32, 35, 36) face each other and together form a relatively thin gap (23).

6. Device according to claim 5, characterised in that the thickness of the gap (23) lies between 0.2 mm and 1 mm, in particular between 0.3 mm and 0.4 mm.

7. Device according to claim 2, characterised in that a jet (33, 34) is provided at each of the ends of the guide members (31, 32).

8. Device according to claim 2 characterised in that all jets (24, 25) are located in one guide member (21) of the guide members (21, 22).

9. Device according to claim 2 characterised in that jets (37, 38, 39, 40) are provided in both guide members (35, 36).

10. Device according to claim 2 characterised in that the air jets (24, 25, 33, 34, 37, 38, 39, 40) are controllable by a control (28, 30) time wise and as regards air quantity, the commands of the control (28, 30) being dependent upon the position of the traverse means (13) of the main traverse device (14).

11. Device according to claim 10 characterised in that over the traverse region (19) of the thread (11) at least one group of jets (24, 25, 37, 38, 39, 40) is provided, these jets being arranged one after the other and operating in the same sense of movement of the thread, the jets (24, 35, 37, 38, 39, 40) being operable successively.

## Revendications

1. Procédé pour enrouler des fils en bobines croisées au moyen d'un dispositif de va-et-vient préliminaire (20) et d'un dispositif de va-et-vient principal (14), avec un moyen de va-et-vient mobile (13) qui dirige un fil (11) venant depuis un guide-fil immobile (12), et le dépose sur la bobine (16), caractérisé par le fait que le fil à enrouler (11) se déplace sans contact dans le dispositif de va-et-vient préliminaire (20), situé entre le guide-fil (12) et le dispositif de va-et-vient principal (14), d'une manière perpendiculaire à des membres de guidage (21, 22, 31, 32, 35, 36) s'étendant en longueur et parallèles l'un par rapport à l'autre, à travers une fente (23) formée par ceux-ci, et que, au rythme des mouvements du moyen de va-et-vient (13) du dispositif de va-et-vient principal (14), des courants d'air sont produits entre les membres de guidage (21, 22, 31, 32, 35, 36), s'écoulant dans le sens longitudinal de ceux-ci et étant commandés en ce qui concerne le temps, courants d'air qui s'écoulent en va-et-vient d'une manière alternante sur le parcours complet du mouvement de va-et-vient (19) du fil (11) entre les membres de guidage (21, 22, 31, 32, 35, 36) et, par cela, prennent le fil avec eux.

2. Procédé pour enrouler des fils en bobines croisées au moyen d'un dispositif de va-et-vient préliminaire (20) et d'un dispositif de va-et-vient principal (14), produisant un mouvement de va-et-vient d'un fil à enrouler (11) et disposés après un guide-fil immobile (12), caractérisé par le fait que le dispositif de va-et-vient préliminaire (20) comprend deux membres de guidage (21, 22, 31, 32, 35, 36), s'étendant en longueur et parallèles l'un par rapport à l'autre et formant une fente (23), que le fil à enrouler (11) se déplace sans contact, d'une manière perpendiculaire à ceux-ci, à travers la fente (23), que des buses d'air (24, 25, 33, 34, 37, 38, 39, 40) sont prévues pour produire des courants d'air, dirigés dans les deux directions du sens longitudinal des membres de guidage (21, 22, 31, 32, 35, 36), courants d'air qui existent entre les membres de guidage (21, 22, 31, 32, 35, 36) sur le parcours complet du mouvement de va-et-vient (19) du fil (11) entre les membres de guidage (21, 22, 31, 32, 35, 36), et que des moyens de commande (28, 30) sont prévus pour commander les buses d'air (24, 25, 33, 34, 37, 38, 39, 40) au rythme des mouvements du guide-fil (13) du dispositif de va-et-vient principal (14).

3. Dispositif selon revendication 2, caractérisé par le fait que les buses (24, 25, 37, 38, 39, 40) s'étendent depuis l'intérieur des membres de guidage (21, 22, 35, 36) jusqu'à leurs surfaces, et sont ouvertes en se dirigeant vers la fente (23), et que les directions de soufflage forment un angle aigu par rapport à la direction longitudinale de la fente (23).

4. Dispositif selon revendication 3, caractérisé par le fait qu'au moins les buses (24, 25, 37, 38, 39, 40), qui se trouvent dans la zone balayée par le fil dans son mouvement de va-et-vient (19), ne ressortent pas de la surface vers laquelle elles sont ouvertes.

5. Dispositif selon revendication 2, caractérisé par le fait que chacun des membres de guidage (21, 22, 31, 32, 35, 36) possède la forme d'une plaque longue, et dont une surface latérale de chacune des plaques (21, 22, 31, 32, 35, 36) se font face et qu'elles forment ensemble une fente relativement mince (23).

6. Dispositif selon revendication 5, caractérisé par le fait que l'épaisseur de la fente (23) est comprise entre 0,2 et 1,0 mm, particulièrement entre 0,3 et 0,4 mm.

7. Dispositif selon revendication 2, caractérisé par le fait qu'une buse (33, 34) se trouve à chacune des extrémités côté frontal des membres de guidage (31,32).

8. Dispositif selon revendication 2, caractérisé par le fait que toutes les buses (24, 25) se trouvent dans un membre (21) des membres de guidage (21, 22).

9. Dispositif selon revendication 2, caractérisé par le fait que des buses (37, 38, 39, 40) sont prévues dans les deux membres de guidage (34, 36).

10. Dispositif selon revendication 2, caractérisé par le fait que les buses d'air (24, 25, 33, 34, 37, 38, 39, 40) peuvent être commandées, en ce qui concerne le temps et la quantité d'air, par une commande (28, 30) dont les ordres dépendent de la position du moyen de va-et-vient (13) du dispositif de va-et-vient principal (14).

11. Dispositif selon revendication 10, caractérisé par le fait qu'au moins un groupe de buses agissant dans le même sens de déviation du fil, et disposées les unes derrière les autres (24, 25, 37, 38, 39, 40), est prévu au-dessus de la zone de va-et-vient (19) du fil (11), et où les buses (24, 35, 37, 38, 39, 40) sont actionnables en estafette.
